# EUROPÄISCHE PATENTSCHRIFT

(11) **EP 0 231 407 B1**
(45) Veröffentlichungstag und Bekanntmachung des Hinweises auf die Patenterteilung: **03.01.1990**
(21) Anmeldenummer: 86101070.0
(22) Anmeldetag: 27.01.1986
(51) Int. Cl.: D06F 53/04

(54) **Mastkörper als Wäscheleinen-Abstützung**
Clothes line mast
Poteau pour fils à sécher le linge

(30) Priorität: 16.01.1986 CH 163/86
(43) Veröffentlichungstag der Anmeldung: 12.08.1987
(73) Patentinhaber: Steiner, Walter, CH-8311 Brütten (CH)
(72) Erfinder: Steiner, Walter, CH-8311 Brütten (CH)
(74) Vertreter: Rottmann, Maximilian R.

(56) Entgegenhaltungen:
- DE-A- 2 022 743
- DE-A- 2 024 191
- US-A- 1 470 261
- US-A- 1 524 971
- US-A- 2 320 448
- US-A- 2 482 851

## Beschreibung

Die vorliegende Erfindung bezieht sich auf einen Wäschemast, d.h. insbesondere auf einen Mastkörper, der als Abstützung für eine Wäscheleine dient.

Ein Wäschemast dieser Art hat bekanntlich die Aufgabe, der Abstützung und des weiteren einer eventuellen Arretierung einer Wäscheleine zu dienen, um diese vom Mast zu einem benachbarten Mast oder zu einer sonstigen Verankerungseinrichtung, z.B. zu einem in der benachbarten Hauswand verankerten Haken zu spannen.

Bekannt ist es, solche im allgemeinan als hohle Mastkörper ausgebildete Wäschemasten, seien sie nun fest verankert oder in eine ortsfest angeordnete Aufnahme im Boden einsteckbar, mit Arretierorganen in Form von Haken oder dgl. auszurüsten, damit eine Wäscheleine von Mast zu Mast oder von einem Arretierungsort, z.B. einem Haken in der Hauswand, zu einem solchen Mast gespannt werden kann. Nachteilig dabei ist, dass der Mast bzw. die Masten einerseits und die Wäscheleine andererseits voneinander getrennte Elemente bilden, die zur zweckentsprechenden, bestimmungsgemässen Aufgabe miteinander verbunden werden müssen. Weiter nachteilig ist, dass sich die einmal gespannte, unbelastete Wäscheleine, insbesondere bei Verwendung der meist üblichen Kunststoffseile, bei Belastung mit insbesondere nasser Wäsche in beträchtlichem Masse dehnt, sodass ein Nachspannen der Wäscheleine erforderlich sein kann; bei bekannten Wäschemasten ist dies, wenn überhaupt, nur mit Schwierigkeiten möglich.

Um diese Nachteile zu vermeiden und einen Mastkörper als Abstützung für eine Wäscheleine vorzuschlagen, der das Installieren, das Aufspannen und das Nachspannen der Wäscheleine erleichtert, sei es, bei einem fest installierten Wäschepfahl, sei es bei einem in eine vorbereitete Aufnahme im Boden bei Bedarf einzusteckenden Wäschemast, hat der Anmelder in der EP-A 0 225 928 (Stand der Technik im Sinne von Artikel 54(3), EPÜ) einen Wäschemast der gattungsgemässen Art vorgeschlagen, das sich dadurch auszeichnet, dass der Mastkörper einen über mindestens ein Umlenkglied umgelenkten, ausziehbaren Wäscheleinenvorrat aufweist, wobei die Wäscheleine am Kopfende des Mastes geführt ist und wobei im Bereich dieser Führung eine Arretiervorrichtung für die ausgezogene Wäscheleine vorgesehen ist. Vorzugsweise ist bei jenem Vorschlag der Mastkörper hohl ausgebildet und weist innnerhalb seines Hohlraumes einen über mindestens ein Umlenkglied geführten, ausziehbaren Wäscheleinenvorrat auf, wobei die Wäscheleine am Kopfende des Mastes aus dessen Hohlraum austritt und wobei im Bereich dieses Austrittes eine Arretiervorrichtung für die ausgezogene Wäscheleine vorgesehen ist.

Diese Anordnung hat sich in der Praxis sehr gut bewährt, und es ist die Aufgabe der vorliegenden Erfindung, ausgehend von einem Wäschemast bzw. einem Mastkörper der vorerwähnten Art, diesen im Sinne einer Vereinfachung weiterzubilden. Gemäss der Erfindung wird dies durch die Kennzeichen im Patentanspruch 1 erreicht.

Während die abhängigen Patentansprüche 2 bis 5 weitere Ausgestaltungen des Erfindungsgegenstandes betreffen, zeigen die abhängigen Patentansprüche 6 bis 8 einen interessanten, zusätzlichen Aspekt auf, indem nämlich gemäss Patentanspruch 6 die erfindungsgemäss vorgesehene Haube bezüglich des Mastkörpers höhenverschiebbar gelagert sein kann. Wenn der Mastkörper innerhalb eines schirmartig aufspreizbaren Wäschegestells gemäss Patentanspruch 7 Verwendung findet, kann diese Haube gemäss Patentanspruch 8 dazu dienen, in einer Ruhelage die Tragarme des Wäschegestells zu übergreifen und diese somit gegen ungewolltes Auseinanderspreizen zu sichern.

Im folgenden wird ein Ausführungsbeispiel des Erfindungsgegenstandes näher erläutert, und zwar anhand der beiliegenden Zeichnung, die einen Schnitt durch den oberen Endbereich eines Mastkörpers zeigt.

Wie die Zeichnung ausschnittweise zeigt, besteht ein erfindungsgemässer Wäschemast 1 aus dem Mastkörper 2, einem Wäscheleinenvorrat 3 und einem als Arretiervorrichtung für die Wäscheleine 4 ausgeführten Mastkopf 5. Der Wäscheleinenvorrat 3 ist durch eine oben am Mastkörper 2 aufgesetzte Wickeltrommel oder Rolle 6 gebildet, auf der eine ausreichende Länge einer Wäscheleine 4 aufgewickelt ist, um die Wäscheleine 4 von der Rolle 6 über den Mastkopf 5 bis zu einem zweiten Mast oder einer anderen Arretiereinrichtung, beispielsweise einer (nicht dargestellten) Wand abzuziehen, wo ihr schlaufenförmiges Ende an einem Haken befestigt wird.

In der einfachsten Form wird der Mastkörper 2 durch ein rohrartiges Element gebildet, das in eine im Boden vorgesehene Aufnahme einsteckbar ist. Der Wäschemast 1 kann aber auch Träger eines schirmartig aufspreizbaren Wäschegestells sein, wie es in zahlreichen Ausführungsformen an sich bekannt ist (DE-A-31 39 033 u.a.) und durch die Tragarme 10 in der Zeichnung teilweise angedeutet ist.

Am oberen Endes des Mastkörpers 2 ist eine Drehlagerbüchse 7 eingepresst, die eine Welle 8 einerseits drehbar und andererseits in Richtung des Pfeiles P längsverschiebbar aufnimmt. Ein O-Ring 9 auf der Welle 8 sorgt einerseits für eine Abdichtung des Inneren des Mastkörpers 2 und andererseits dafür, dass der Dreh- und Verschiebebewegung der Welle relativ zum Mastkörper ein gewisser Reibungswiderstand entgegengesetzt wird. Ein Stift 11, der die Welle 8 diametral durchdringt, begrenzt die Verschiebebewegung der Welle 8 durch Auflage auf die obere Stirnfläche der DrehlagerBüchse 7.

Das obere, freie Ende der Welle 8 nimmt die Rolle 6 auf. Die Lagefixierung gegen unten erfolgt mit Hilfe einer auf die Welle 8 aufgesetzten Scheibe 12. Die Rolle 6 ist gegenüber der Welle 8 drehbar gelagert, wobei zwischen Rolle 6 und Welle 8 eine Torsionsfeder 13 eingefügt ist, die das Bestreben hat, die Rolle 6 entgegen der Abwickelrichtung des Wäscheseils 4 zu verdrehen. Dies heisst, dass bei entspanntem Wäscheseil 4 eine selbstätige Aufwicklung desselben auf die Rolle 6 zur Bildung des Wäscheseilvorrats 3 erfolgt.

Oberhalb der Rolle 6, ebenfalls durch die Welle 8 aufgenommen, mit dieser aber durch einen Stift 14 drehfest verbunden, ist der Mastkopf 5 aufgenommen. Dieser hat die Gestalt einer Haube 15, deren zylindermantelförmige Seitenwand 16 die Rolle 6 umschliesst. Zum Herausziehen des Wäscheseils 4 ist die Seitenwand 16 mit einer Öffnung 17 versehen. An ihrer Oberseite ist die Haube 15 mit einer Arretiervorrichtung 18 versehen. Diese umfasst einen zentrisch angeordneten, gegen oben vorstehenden, pilzartigen Fortsatz 19, der vorzugsweise einstückig an der Haube 15 angeformt ist. Sein konisch ausgebildeter Teil 19' verjüngt sich gegen die Oberfläche der Haube 15 hin.

Wesentlich beim Ausführungsbeispiel gemäss der Zeichnung ist, dass der Mastkopf 5 eine exzentrisch angeordnete Austrittsöffnung 17 besitzt, durch die das Wäscheseil 4 aus dem Inneren des Mastkopfes 5 austritt, und dass der Mastkopf 5 mit dem zentrisch angeordneten, pilzartigen Fortsatz 19 versehen ist, der sich gegen oben erstreckt. Sein konisch ausgebildeter Teil 19', der sich gegen die Oberfläche des Mastkopfes 5" hin verjüngt, klemmt dabei das Wäscheseil 4 fest, wenn es um den Fortsatz herumgewickelt wird.

Durch Drehen entweder des gesamten Mastkörpers 2 oder vorzugsweise nur des drehbar angeordneten Mastkopfes 5 wickelt sich das Wäscheseil um den Fortsatz 19 herum; das Seil 4 wird im Bereich des unteren Teils des konischen Bereichs 19' des Fortsatzes 19 geklemmt und durch Drehen entweder des gesamten Mastes oder des Mastkopfes gespannt. Dadurch ergibt sich durch die Elastizität des Wäscheseils 4 eine Biegebeanspruchung des Mastkörpers, der diesen gegen weitere Drehung arretiert; somit ist auch hier eine selbsthemmende Wirkung erreicht.

Wie schon erwähnt ist die Welle 8 nicht nur drehbar, sondern auch in Achsrichtung höhenverstellbar gelagert. Dadurch lassen sich die Rolle 4 und die Haube 15 von einer die Oberseite des Mastkörpers 2 bedeckenden Ruhelage in eine in der Zeichnung dargestellt, herausgezogene Wirklage bringen. Ausgehend von der zeichnerischen Darstellung wird angenommen, dass die Tragarme 10 eines schirmartig aufspannbaren Wäschegestells (nur ein Tragarm 10 ist in der Zeichnung dargestellt) in ihrer eingeklappten Stellung sind. Nun kann die Haube 15 und die Rolle 6 in die Ruhelage heruntergedrückt werden, sodass die Seitenwand 16 der Haube 15 die Enden der Tragarme 10 übergreift und diese in ihrer eingeklappten Stellung arretiert, somit gegen unbeabsichtigtes Auseinanderspreizen sichert. Für die Funktion des zusätzlichen Wäscheseil-Auszugs, d.h. das Seil 4 von der Trommel 6, spielt es dabei keine Rolle, ob sich die Haube 15 in der oberen Wirkposition oder in der unteren Ruheposition befindet.

Damit ist die Möglichkeit geschaffen, einen schirmartig aufzuspannenden, an sich bekannten Wäscheschirm zusätzlich mit einer ausziehbaren Zusatz-Wäscheleine auszurüsten, die, ohne den Wäscheschirm aufspannen zu müssen, für Kleinwäsche (einzelne Wäschestücke) anzuwenden ist, indem der ohnehin erfoderliche Mast des Wäscheschirms mit einer oberhalb desselben angeordneten Zusatz-Wäscheleine ausgerüstet ist, die sich im Bedarfsfall sehr einfach und schnell herausziehen und benützen lässt.

## Patentansprüche

1. Mastkörper, der als Abstützung für eine Wäscheleine dient und der einen ausziehbaren Wäscheleinenvorrat aufweist, wobei die Wäscheleine am Kopfende des Mastes aus diesem herausziehbar ist und wobei im Bereich der Austrittstelle eine Arretiervorrichtung für die ausgezogene Wäscheleine vorgesehen ist, dadurch gekennzeichnet, dass der Mastkörper (2) an seinem oberen Ende mit einer gleichachsig zum Mastkörper angeordneten, drehbaren Rolle (6) zur Aufnahme des Wäscheseilvorrats (3) versehen ist, die unter Wirkung einer die Rolle (6) entgegen der Abwikkelrichtung des Wäscheseils (4) vorspannenden Feder (13) steht und die durch eine koaxial zum Mastkörper (2) angeordnete, mit einer Austrittsöffnung (17) versehene Haube (15) umschlossen ist.

2. Mastkörper nach Patentanspruch 1, dadurch gekennzeichnet, dass die Arretiervorrichtung (18) eine Spannvorrichtung (19) umfasst.

3. Mastkörper nach Patentanspruch 2, dadurch gekennzeichnet, dass die Spannvorrichtung (19) selbsthemmend ist.

4. Mastkörper nach einem der Patentansprüche 1 bist 3, dadurch gekennzeichnet, dass der Austritt der Wäscheleine (4) am Kopfende (5) des Mastkörpers (2) exzentrisch erfolgt und dass die Arretiervorrichtung (18) für das Wäscheseil (4) zentral oben auf der die Rolle (6) umfassenden Haube (15) angeordnet ist.

5. Mastkörper nach einem der vorhergehenden Patentansprüche, dadurch gekennzeichnet, dass die Rolle (6) und die Haube (15) auf einer im Inneren des Mastkörpers (2) drehbar gelagerten Welle (8) aufgenommen sind, wobei die Rolle (6) ihrerseits, unabhängig von der Haube (15), gegenüber der Welle (8) verdrehbar gelagert ist.

6. Mastkörper nach Patentanspruch 5, dadurch gekennzeichnet, dass die Welle (8) ferner derart in Achsrichtung des Mastkörpers (2) längsverschiebbar gelagert ist, dass Rolle (6) und Haube (15) zusammen von einer das obere Ende des Mastkörpers (2) bedeckenden Ruhelage in eine vom oberen Ende des Mastkörpers (2) abgehobene Wirklage verschiebbar sind.

7. Mastkörper nach einem der vorhergehenden Patentansprüche, dadurch gekennzeichnet, dass der Mastkörper (2) Teil eines schirmartig aufspannbaren, eine Mehrzahl von aufspreizbaren Tragarmen (10) aufweisenden Wäschegestells ist.

8. Mastkörper nach Patentanspruch 7, dadurch gekennzeichnet, dass die Haube (15) in ihrer Ruhelage die Tragarme (10) des schirmartig aufspannbaren Wäschegestells, in ihrer eingeklappten Lage, endseitig übergreift und damit gegen Aufspreizen sichert, währenddem diese Tragarme (10) in der Wirkstellung der Haube freigegeben sind.

## Claims

1. Post body acting as a support for a clothes line and having an extensible clothes line supply, the clothes line being pulled out from the post at the head end thereof, and a locking mechanism for the extended clothes line being provided in the vicinity of the exit point, characterised in that the post body (2) is provided at its top end with a rotary reel (6) arranged coaxially with the post body for receiving the clothes line supply (3), said reel (6) being influenced by a spring (13) which biases the reel (6) counter to the take-off direction of the clothes line (4) and further being surrounded by a cap (15) arranged coaxially with the post body (2) and provided with an exit opening (17).

2. Post body according to claim 1, characterised in that the locking mechanism (18) incorporates a tensioning mechanism (19).

3. Post body according to claim 2, characterised in that the tensioning mechanism (19) is self-locking.

4. Post body according to one of claims 1 to 3, characterised in that the clothes line (4) exits eccentrically at the head (5) of the post body (2) and that the locking mechanism (18) for the clothes line (4) is centrally arranged on the top of the cap (15) surrounding the reel (6).

5. Post body according to one of the preceding claims, characterised in that the reel (6) and the cap (15) are accommodated on a shaft (8) rotatably mounted in the interior of the post body (2), the reel (6) itself being rotatably mounted with respect to the shaft (8) independently of the cap (15).

6. Post body according to claim 5, characterised in that the shaft (8) is additionally mounted to be longitudinally displaceable in the axial direction of the post body (2) such that the reel (6) and the cap (15) can together be displaced from a rest position covering the top end of the post body (2) to an operational position raised from the top end of the post body (2).

7. Post body according to one of the preceding claims, characterised in that the post body (2) is part of a laundry drying frame which can be opened out like an umbrella and having a plurality of support arms (10) which can be spread out.

8. Post body according to claim 7, characterised in that in its rest position the cap (15) overlaps the ends of the support arms (10) of the laundry drying frame which can be opened out like an umbrella, when said laundry drying frame is in its collapsed state, thereby preventing said frame from being spread out, while said support arms (10) are released when the cap is in its operational position.

## Revendications

1. Poteau qui sert de support pour une corde à linge et qui comporte une réserve de corde à linge extensible, dans lequel la corde à linge peut être retirée du poteau à l'extrémité supérieure de celui-ci et dans lequel est prévu un dispositif d'arrêt pour la corde à linge retirée, dans la zone de l'endroit de sortie, caractérisé en ce que le poteau (2) est muni à son extrémité supérieure d'une poulie rotative (6), disposée coaxialement au poteau, pour recevoir la réserve de fil à linge (3), qui est sollicitée par l'action d'un ressort (13) agissant en précontrainte sur la poulie (6) en direction opposée au déroulement du fil à linge (4) et qui est entourée d'un capot (15) muni d'un orifice de sortie (17) et disposé coaxialement au poteau (2).

2. Poteau selon la revendication 1, caractérisé en ce que le dispositif d'arrêt (18) englobe un dispositif tendeur (19).

3. Poteau selon la revendication 2, caractérisé en ce que le dispositif tendeur (19) est autobloquant.

4. Poteau selon l'une des revendications 1 à 3, caractérisé en ce que la sortie de la corde à linge (4) à l'extrémité supérieure (5) du poteau (2) s'effectue de manière excentrique et que le dispositif d'arrêt (18) pour le fil à linge (4) est disposé centralement au dessus du capot (15) recouvrant la poulie (6).

5. Poteau selon l'une quelconque des revendications précédentes, caractérisé en ce que la poulie (6) et le capot (15) sont reçus par un axe (8) monté mobile en rotation à l'intérieur du poteau (2), la poulie (6) étant de son côté montée mobile à rotation par rapport à l'axe (8), indépendamment du capot (15).

6. Poteau selon la revendication 5, caractérisé en ce que l'axe (8) est en outre monté coulissant longitudinalement en direction axiale par rapport au poteau (2), de manière que poulie (6) et capot (15) peuvent être coulissés ensemble à partir d'une position de repos recouvrant l'extrémité supérieure du poteau (2) jusqu'à une position de travail soulevée par rapport à l'extrémité supérieure du poteau (2).

7. Poteau selon l'une des revendications précédentes, caractérisé en ce que le poteau (2) constitue une partie d'un séchoir à linge pouvant s'étendre sous forme de parapluie, comportant une pluralité de bras supports (10) pouvant s'écarter.

8. Poteau selon la revendication 7, caractérisé en ce que le capot (15), dans sa position de repos, coiffe à leur extrémité les bras supports (10) du séchoir à linge pouvant s'étendre en forme de parapluie, en position repliée de ceux-ci, et assure qu'il n'y ait pas écartement de ceux-ci, tandis que ces bras supports (10) sont libérés lorsque le capot est en position de travail.
